# EUROPÄISCHE PATENTSCHRIFT

(11) **EP 1 329 585 B1**
(45) Veröffentlichungstag und Bekanntmachung des Hinweises auf die Patenterteilung: **25.05.2005**
(21) Anmeldenummer: 03450012.4
(22) Anmeldetag: 14.01.2003
(51) Int. Cl.: E06B 9/17, E04C 1/39

(54) **Verfahren zur Herstellung eines Rollladenkastens**
Method for producing a roller shutter box
Procédé pour la fabrication d'un caisson de volet roulant

(30) Priorität: 15.01.2002 AT 1802 U
(43) Veröffentlichungstag der Anmeldung: 23.07.2003
(73) Patentinhaber: Pölzleitner, Anton, 5440 Golling (AT)
(72) Erfinder: Pölzleitner, Anton, 5440 Golling (AT)
(74) Vertreter: Babeluk, Michael, Dipl.-Ing.

(56) Entgegenhaltungen:
- EP-A- 0 952 297
- DE-U- 8 901 053

## Beschreibung

Die Erfindung betrifft ein Verfahren zur Herstellung eines Rollladenkastens oberhalb von Gebäudeöffnungen gemäß dem Oberbegriff von Patentanspruch 1.

Im Wohnbau werden in zunehmendem Ausmaß Fenster oder Türen mit Rollläden ausgestattet, da auf diese Weise Sichtschutz, Schutz vor Witterung und verbesserte Wärmedämmung erreicht werden können. Am günstigsten ist es in diesem Zusammenhang, bereits beim Bau des entsprechenden Gebäudes einen Rollladenkasten oberhalb Fenster- oder Türöffnung vorzusehen. Dabei sind beispielsweise Rollladenkasten aus Holz bekannt, die mit entsprechenden Isolierschichten versehen sind. Bei solchen Rollladenkästen ergibt sich stets das Problem eines geeigneten Anschlusses an das umgebende Mauerwerk, da aufgrund der unterschiedlichen Materialien Spannungen auftreten könne, die zu Rissen führen.

Um diese Nachteile zu vermeiden, sind Rollladenkästen bekannt, die aus Formsteinen aufgebaut sind und sich damit besser in den Wandaufbau integrieren. Solche Rollladenkästen sind beispielsweise aus der DE 89 01 053 U, der DE 77 02 102 U oder der DE 94 20 310 U bekannt. All diesen herkömmlichen Herstellungsverfahren ist gemeinsam, dass der Rollladenkasten zunächst werksseitig durch Verbinden der einzelnen Formsteine hergestellt wird und dann als ganzes auf der Baustelle versetzt wird. Nachteilig dabei ist, dass das Versetzen aufgrund des hohen Gewichtes solcher Rollladenkästen sehr schwierig ist und insbesondere bei größeren Breiten ein Kran erforderlich ist. Außerdem kommt es in der Praxis häufig zu Ungenauigkeiten bei der Versetzung, die beim Einbau des Rollladens große Schwierigkeiten bereiten. Ähnliche Lösungen sind auch in der DE 37 09 490 A und der DE 41 42 049 A offenbart.

Aufgabe der vorliegenden Erfindung ist diese Nachteile zu vermeiden und ein Verfahren zur Herstellung eines Rollladenkastens anzugeben, das eine einfache und sichere Herstellung auf der Baustelle ermöglicht. Eine weitere Aufgabe der Erfindung ist es, ein System zur Herstellung eines solchen Rollladenkastens anzugeben.

Erfindungsgemäß werden diese Aufgaben gemäß Patentanspruch 1 durch ein Verfahren gelöst, bei dem die Formsteine nacheinander einzeln aufgelegt werden und bei dem die Ausnehmung im Wesentlichen seitlich beziehungsweise über einer Auflagefläche angeordnet ist, mit der die Formsteine auf den Sturz aufgelegt werden.

Da bei dem erfindungsgemäßen Verfahren jeweils nur ein einzelner Sturz und nur ein einzelner Formstein manipuliert werden müssen, kann die Herstellung eines solchen Rollladenkastens ohne Zuhilfenahme eines Krans erfolgen. Bei dem erfindungsgemäßen Verfahren ist eine größere Genauigkeit bei der Verlegung erreichbar, da die Einzelteile leichter handhabbar sind. Die statischen Aufgaben werden dabei ausschließlich von dem Sturz beziehungsweise den Stürzen übernommen, während die einzelnen Formsteine einerseits die Ausnehmung zur Aufnahme des Rollladens bereitstellen und andererseits die nötige Wärmeisolierung ergeben.

Um die Stabilität zu erhöhen, kann vorgesehen sein, dass die Formsteine durch Klebemörtel mit dem Sturz verbunden werden. In weiterer Folge kann auch vorgesehen sein, dass die Formsteine baustellenseitig untereinander mit einem Klebemörtel verbunden werden. Eine besonders einfache Verlegung kann dadurch erreicht werden, dass einer der Formsteine im Wesentlichen bündig mit einer Laibung aufgelegt wird, die die Gebäudeöffnung begrenzt.

Je nach der gegebenen Dicke des Mauerwerks und nach den statischen Anforderungen kann vorgesehen sein, dass mehrere Stürze parallel zueinander aufgelegt werden. Im Allgemeinen ist jedoch ein Sturz ausreichend.

Der erfindungsgemäße Rollladenkasten eignet sich nicht nur für die Aufnahme von Rollläden, sondern auch zur Befestigung anderer Bauteile, wie etwa Lamellenjalousien oder Raffstores.

Eine besonders einfache und kostengünstige Herstellung ist gegeben, wenn nach Herstellen des Rollladenkastens Seitenteile eingebracht werden, die zur Aufnahme des Rollladens bestimmt sind. Einerseits wird auf diese Weise erreicht, dass die Formsteine untereinander gleich sind und andererseits kann beim Einbau der Seitenteile eine etwaige Ungenauigkeit ausgeglichen werden.

Die Isolationseigenschaften können dadurch wesentlich verbessert werden, dass nach Herstellen des Rollladenkastens mindestens ein sichelförmiges Isolierelement in die Ausnehmung eingebracht wird.

Weiters betrifft die Erfindung ein System zur Herstellung eines Rollladenkastens mit folgenden Elementen:
- mindestens einen Sturz, der zum Auflegen auf die Wandteile bestimmt ist, die die Gebäudeöffnung seitlich begrenzen
- mehreren unabhängigen Formsteinen mit jeweils einer Auflagefläche zum Auflegen der Formsteine auf den Sturz und mit Seitenteilen zur seitlichen Begrenzung des Rollladenkastens und zur Aufnahme des Rollladens.

Eine besonders einfach Verlegung kann insbesondere dadurch erreicht werden, dass sich der Schwerpunkt der Formsteine in der Einbaulage über der Aufnahmefläche befindet.

Besonders kompakt ist das erfindungsgemäße System dann anwendbar, wenn die Formsteine auf der der Auflagefläche gegenüberliegenden Seite der Ausnehmung eine Außenwand besitzen, die um die Stärke des Sturzes über die Auflagefläche nach unten vorragt.

In der Folge wird die vorliegende Erfindung anhand der in den Figuren dargestellten Ausführungsbeispielen näher erläutert. Es zeigen:
- Fig. 1: eine axonometrische Darstellung einer ersten Ausführungsvariante eines erfindungsgemäßen Rollladenkastens in einer axonometrischen Darstellung;
- Fig. 2: eine teilweise axonometrische Darstellung aus anderer Perspektive;
- Fig. 3: eine seitliche Ansicht eines Formsteins und eines Seitenteils; und
- Fig. 4: eine weitere Ausführungsvariante im Schnitt.

Der Rollladenkasten von Fig. 1 besteht aus vier Formsteinen 1, die auf zwei parallel nebeneinander liegenden Stürzen 2 aufliegen. Jeder Sturz 2 liegt seinerseits auf Wandteilen 3 auf, die eine Fensteröffnung 4 seitlich begrenzen. Jeder Formstein 1 besteht aus einem Körper 5 und einer Ausnehmung 6 sowie einer die Ausnehmung 6 begrenzenden Innenwand 7. Unterhalb des Körpers 5 ist eine Auflagefläche 8 ausgebildet, die sich auf dem Sturz 2 beziehungsweise den Stürzen 2 abstützt. Der Schwerpunkt S des Formsteins 1 ist oberhalb der Auflagefläche 8 angeordnet, so dass auch ohne zusätzliche Verbindungsmittel eine sichere Lage des Formsteins 1 gewährleistet ist.

Die Ausnehmung 6 ist im Querschnitt etwa kreisförmig und nach unten offen. An den seitlichen Enden des Rollladenkastens werden nach Herstellung des Gebäuderohbaus von unten her Seitenteile 9 eingeführt, die die entsprechenden Lager 10 für den eigentlichen nicht dargestellten Rollladen aufweisen.

Die Innenwand 7 springt um eine Länge I gegenüber der Auflagefläche 8 nach unten vor, die der Höhe der Stürze entspricht. Auf diese Weise wird ein unmittelbarer Anschluss an das umgebende Mauerwerk gewährleistet.

Die Ausführungsvariante von Fig. 4 ist in der Einbausituation dargestellt. Ein wesentlicher Unterschied zu den oben dargestellten Ausführungsvarianten besteht darin, dass die Formsteine 1 auf lediglich einem einzigen Sturz 2 ruhen. Dadurch ist es möglich, dass innerhalb des Fensterstocks 11 mit einem Fenster 12, der bei 13 in den Rollladenkasten eingeschäumt ist, ein Eckabschnitt 14 des Körpers 5 vorliegt, der an den Sturz 2 angrenzt. Da der Fensterstock 11 üblicherweise relativ schlechte Wärmedämmungseigenschaften aufweist kann durch den Eckabschnitt 14 eine Kältebrücke zwischen dem Fensterstock 11 und dem Sturz 2 verhindert werden, was die bauphysikalischen Eigenschaften entsprechend verbessert. Die Innenputzschicht ist mit 15 bezeichnet.

An der der Gebäudeinnenseite zugewandten Seite der Ausnehmung 6 ist ein im Wesentlichen sichelförmiges Isolierelement 16 vorgesehen, das nach Herstellung des Rollladenkastens in die Ausnehmung 6 eingebracht wird. Da das Isolierelement 16 bis unter die Oberkante des Fensterstocks 11 heruntergezogen ist, kann die Wärmedämmung auch im Bereich des Fensterstocks 11 wesentlich verbessert werden. Das Isolierelement 16 kann beispielsweise aus Polystyrol oder ähnlichen Isolierstoffen hergestellt sein. Der eigentliche Rollladen ist mit 17 angedeutet, zur besseren Übersichtlichkeit jedoch nur teilweise dargestellt.

An der Außenseite des Gebäudes wird der Rollladenkasten nach unten durch eine Putzschiene 18 abgeschlossen, an der in an sich üblicher Weise ein Gitter 19 vorgesehen sein kann, das zum rissfreien aufbringen des Außenputzes 20 dient. Die Putzschiene 18 hat die Aufgabe die vordere Außenkante 21 des Rollladenkastens sauber zu definieren. Eine weitere Aufgabe der Putzschiene 18 ist es eine gewisse Abstützung der Formsteine 1 während des Zusammenbaus zu bieten, ohne jedoch im Endzustand statische Aufgaben zu übernehmen.

Die vorliegende Erfindung ermöglicht es, mit einfachen Mitteln und insbesondere ohne Verwendung eines Krans einen Rollladenkasten aus Formsteinen herzustellen, der materialmäßig kompatibel mit dem übrigen Bauerwerk ist und hervorragende Isoliereigenschaften aufweist.

## Patentansprüche

1. Verfahren zur Herstellung eines Rollladenkastens oberhalb von Gebäudeöffnungen (4) mit folgenden Schritten:
- Auflegen mindestens eines Sturzes (2) auf Wandteile (3), die die Gebäudeöffnung (4) seitlich begrenzen;
- Auflegen von mehreren Formsteinen (1) nacheinander einzeln auf den Sturz (2), die eine Ausnehmung (6) aufweisen, die zur Aufnahme des Rollladens (17) bestimmt ist;
**dadurch gekennzeichnet, dass** die Ausnehmung (6) im Wesentlichen seitlich und oberhalb einer Auflagefläche (8) angeordnet ist, mit der die Formsteine (1) auf den Sturz (2) aufgelegt werden.

2. Verfahren nach Anspruch 1, **dadurch gekennzeichnet, dass** die Formsteine (1) durch Klebemörtel mit dem Sturz (2) verbunden werden.

3. Verfahren nach einem der Ansprüche 1 oder 2, **dadurch gekennzeichnet, dass** die Formsteine (1) baustellenseitig untereinander mit einem Klebemörtel verbunden werden.

4. Verfahren nach einem der Ansprüche 1 bis 3, **dadurch gekennzeichnet, dass** einer der Formsteine (1) im Wesentlichen bündig mit einer Laibung aufgelegt wird, die die Gebäudeöffnung (4) begrenzt.

5. Verfahren nach einem der Ansprüche 1 bis 4, **dadurch gekennzeichnet, dass** nach Herstellen des Rollladenkastens Seitenteile (9) eingebracht werden, die zur Aufnahme des Rollladens (17) bestimmt sind.

6. Verfahren nach einem der Ansprüche 1 bis 5, **dadurch gekennzeichnet, dass** nach Herstellen des Rollladenkastens mindestens ein sichelförmiges Isolierelement (16) in die Ausnehmung (6) eingebracht wird.

7. Vorrichtung zur Herstellung eines Rollladenkastens mit folgenden Elementen:
- mindestens einen Sturz (2), der zum Auflegen auf die Wandteile (3) bestimmt ist, die eine Gebäudeöffnung (4) seitlich begrenzen
- mehreren unabhängigen Formsteinen (1) mit jeweils einer Auflagefläche (8) zum Auflegen der Formsteine (1) auf den Sturz (2) wobei die Formsteine (1) Ausnemungen (6) aufweisen, die im Wesentlichen seitlich und oberhalb der Auflagefläche (8) angeordnet sing und mit Seitenteilen (9) zur seitlichen Begrenzung des Rollladenkastens und zur Aufnahme eines Rollladens (17).

8. Vorrichtung nach Anspruch 7, **dadurch gekennzeichnet, dass** sich der Schwerpunkt (S) der Formsteine (1) in der Einbaulage über der Auflagefläche (8) befindet und dass sich die Ausnehmung (6) der Formsteine (1) bevorzugt teilweise seitlich neben der Auflagefläche (8) und teilweise über der Auflagefläche (8) befindet.

9. Vorrichtung nach Anspruch 7 oder 8, **dadurch gekennzeichnet, dass** die Formsteine (1) auf der der Auflagefläche (8) gegenüberliegenden Seite der Ausnehmung (6) eine Außenwand (7) besitzen, die um die Stärke (I) des Sturzes (2) über die Auflagefläche (8) nach unten vorragt.

10. Vorrichtung nach einem der Ansprüche 7 bis 9, **dadurch gekennzeichnet, dass** mindestens ein sichelförmiges Isolierelement (16) gebäudeseitig in der Ausnehmung (6) vorgesehen ist.

## Claims

1. A method for producing a rolling shutter box above openings (4) in buildings, comprising the following steps:
- placing at least one lintel (2) on wall parts (3) which laterally delimit the opening (4) of the building;
- placing of several purpose-made bricks (1) individually one after the other on the lintel (2), which bricks comprise a recess (6) which is designated for receiving the rolling shutter (17);
**characterized in that** the recess (6) is arranged substantially lateral to and above a bearing surface (8) with which the purpose-made bricks (1) are placed on the lintel (2).

2. A method according to claim 1, **characterized in that** the purpose-made bricks (1) are joined by bonding mortar with the lintel (2).

3. A method according to one of the claims 1 or 2, **characterized in that** the purpose-made bricks (1) are joined among each other with a bonding mortar on the construction site.

4. A method according to one of the claims 1 to 3, **characterized in that** one of the purpose-made bricks (1) is placed in a substantially flush way with the reveal which delimits the opening (4) of the building.

5. A method according to one of the claims 1 to 4, **characterized in that** after producing the rolling shutter box the side parts (9) are introduced which are used for receiving the rolling shutter (17).

6. A method according to one of the claims 1 to 5, **characterized in that** at least one sickle-shaped insulating element (16) is introduced into the recess (6) after the production of the rolling shutter box.

7. An apparatus for producing a rolling shutter box, comprising the following elements:
- at least one lintel (2) which is designated for placement on the wall parts (3) which laterally delimit an opening (4) in the building;
- several independent purpose-made bricks (1) with a bearing surface (8) each for placing the purpose-made bricks (1) on the lintel (2), with the purpose-made bricks (1) having recesses (6) which are arranged substantially lateral to and above the bearing surface (8), and with side parts (9) for the lateral delimitation of the rolling shutter box and for receiving the rolling shutter (17).

8. An apparatus according to claim 7, **characterized in that** the centre of gravity (S) of the purpose-made bricks (1) is situated above the bearing surface (8) in the installed position and that the recess (6) of the purpose-made bricks (1) are preferably located partly to the side next to the bearing surface (8) and partly above the bearing surface (8).

9. An apparatus according to claim 7 or 8, **characterized in that** the purpose-made bricks (1) comprise an outside wall (7) on the side of the recess (6) which is opposite of the bearing surface (8), which outside wall projects downwardly beyond the bearing surface (8) with the thickness (I) of the lintel (2).

10. An apparatus according to one of the claims 7 to 9, **characterized in that** at least one sickle-shaped insulating element (16) is provided in the recess (6) on the building side.

## Revendications

1. Procédé pour fabriquer un caisson de rideau à enroulement au-dessus d'ouvertures de bâtiment (4) comportant les étapes suivantes :
- pose d'au moins un linteau (2) sur des parties de paroi (3) délimitant latéralement l'ouverture de bâtiment (4),
- pose de plusieurs briques moulées (1), les unes après les autres, sur le linteau (2), ces briques présentant chacune un évidement (6) conçu pour accueillir le rideau à enroulement (17),
**caractérisé en ce que**
l'évidement (6) est disposé essentiellement sur le côté et au-dessus d'une portée d'appui (8) par laquelle les briques moulées (1) reposent sur le linteau (2).

2. Procédé selon la revendication 1,
**caractérisé en ce que**
les briques moulées (1) sont reliées au linteau (2) par un mortier adhésif.

3. Procédé selon la revendication 1 ou 2,
**caractérisé en ce que**
les briques moulées (1) sont sur le chantier reliées les unes en dessous des autres au moyen d'un mortier adhésif.

4. Procédé selon une des revendications 1 à 3,
**caractérisé en ce qu'**
une des briques moulées (1) est disposée essentiellement à fleur d'un intrados qui délimite l'ouverture de bâtiment (4).

5. Procédé selon une des revendications 1 à 4,
**caractérisé en ce que**
des parties latérales (9) conçues pour accueillir le rideau à enroulement (17) sont montées après fabrication du caisson de rideau à enroulement.

6. Procédé selon une des revendications 1 à 5,
**caractérisé en ce qu'**
un élément isolant (16) en forme de faucille est monté dans l'évidement (6) après fabrication du caisson de rideau à enroulement.

7. Dispositif pour fabriquer un caisson de rideau à enroulement, comportant les éléments suivants :
- au moins un linteau (2) conçu pour recevoir les parties de paroi (3) délimitant latéralement l'ouverture de bâtiment (4),
- plusieurs briques moulées indépendantes (1) présentant chacune une portée d'appui (8) pour le dépôt sur le linteau (2) de ces briques (1) qui ont chacune leur évidement (6) situé essentiellement sur le côté et au-dessus de la portée d'appui (8),
- ainsi que des parties latérales (9) pour délimiter latéralement le caisson de rideau à enroulement et pour accueillir un rideau à enroulement (17).

8. Dispositif selon la revendication 7,
**caractérisé en ce que**
le centre de gravité (S) de briques moulées (1) à l'état monté se trouve sur la portée d'appui (8), et l'évidement (6) des briques moulées (1) se trouve de préférence, pour partie à côté de la portée d'appui (8) et pour partie au-dessus de celle-ci.

9. Dispositif selon la revendication 7 ou 8,
**caractérisé en ce que**
les briques moulées (1), sur le côté de l'évidement (6) éloigné de la portée d'appui (8), possèdent une paroi externe (7) qui dépasse la portée d'appui (8) vers le bas d'une longueur équivalente à l'épaisseur du linteau (2).

10. Dispositif selon une des revendications 7 à 9,
**caractérisé en ce que**
dans l'évidement (6) est prévu au moins un élément isolant (16) en forme de faucille situé du côté du bâtiment.
